# EUROPÄISCHE PATENTSCHRIFT

(11) **EP 1 590 615 B1**
(45) Veröffentlichungstag und Bekanntmachung des Hinweises auf die Patenterteilung: **25.01.2012**
(21) Anmeldenummer: 03789017.5
(22) Anmeldetag: 07.11.2003
(51) Int. Cl.: F28D 7/16

(54) **LADELUFTKÜHLER**
CHARGE AIR COOLER
REFROIDISSEUR D'AIR DE SURALIMENTATION

(30) Priorität: 23.01.2003 DE 10302708
(43) Veröffentlichungstag der Anmeldung: 02.11.2005
(73) Patentinhaber: Behr GmbH & Co. KG, 70469 Stuttgart (DE)
(72) Erfinder: HENDRIX, Daniel, 70374 Stuttgart (DE); MOLDOVAN, Florian, 70176 Stuttgart (DE)
(74) Vertreter: Grauel, Andreas
(86) Internationale Anmeldenummer: PCT/EP2003/012468
(87) Internationale Veröffentlichungsnummer: WO 2004/065874

(56) Entgegenhaltungen:
- DE-A- 19 927 607
- US-A- 3 173 481
- US-A- 3 508 606
- US-A- 4 436 145
- US-A1- 2003 010 479
- PATENT ABSTRACTS OF JAPAN vol. 2003, no. 03, 5. Mai 2003 (2003-05-05) -& JP 2002 332920 A (DENSO CORP), 22. November 2002 (2002-11-22)

## Beschreibung

Die Erfindung bezieht sich auf einen Ladeluftkühler zum Austauschen von Wärme, insbesondere für die Kühlung der Verbrennungsluft von Verbrennungskraftmaschinen in Kraftfahrzeugen. Derartige Ladeluftkühler werden verwendet, um die Verbrennungsluft einer Verbrennungskraftmaschine abzukühlen.

Dabei wird Verbrennungsluft, welche durch Verdichtung ein höheres Temperatumiveau aufweist, durch die Vorrichtung geleitet und mit Hilfe eines Kältemittels, welches ebenfalls durch die Vorrichtung fliesst, abgekühlt. Durch die DE 199 27 607 sind Vorrichtungen bekannt, bei welchen die Verbrennungsluft durch mehrere Rohre durch die Vorrichtung zum Austausch von Wärme geleitet wird und welche eine Zuleitung und eine Ableitung für ein Kältemittel aufweisen, wodurch die Rohre von diesem Kältemittel umströmt werden. Um Abstände zwischen den Rohren zu gewährleisten, durch welche das Kältemittel hindurchfliessen kann, werden beim Stand der Technik die Rohrenden aufgeweitet, so dass die Rohre jeweils voneinander beabstandet sind.

Die DE 199 27 607 A1 offenbart einen Ladeluftkühler mit in einem Gehaüse auf genommenen Rohren mit aufgeweiteten Enden zur Einsparung des Bodens.

Die US 2003/001 04 79 A1 offenbart einen Abgaskühler mit zweiteiligem Gehäuse mit Rohrböden, welche die Enden des Gehäuses umgreifen.

Die Herstellungsweise nach der DE 19927607 A1 hat den Nachteil, dass die einzelnen Rohre sehr genau aufeinander ausgerichtet werden müssen und das Zusammenlöten der Vorrichtung technisch sehr aufwendig ist. Ferner ist bekannt, das Gehäuse derartiger Vorrichtungen zweiteilig auszuführen, etwa in der Art, dass es einen U-förmigen Grundkörper aufweist sowie einen Deckel, der in diesen Grundkörper eingeschoben wird. Diese Vorgehensweise hat jedoch den Nachteil, dass sich der Deckel gegenüber der Grundform verschieben kann, wodurch die Fertigungsgenauigkeit negativ beeinflusst wird.

Die Aufgabe der vorliegenden Erfindung ist es daher, einen verbesserten Ladeluftkühler zur Verfügung zu stellen, welche insbesondere kostengünstig herstellbar ist.

Diese Aufgabe wird erfindungsgemäss durch den Gegenstand des Hauptanspruchs 1 gelöst. Vorteilhafte Ausführungsformen sind Gegenstand der Unteransprüche.

Gegenstand der vorliegenden Erfindung ist ein Ladeluftkühler , insbesondere für die Kühlung der Verbrennungsluft von Verbrennungskraftmaschinen in Kraftfahrzeugen, welche wenigstens eine Zuführung und eine Abführung eines ersten Mediums, wie beispielsweise eines Kältemittels, Kühlmittels oder eines anderen Mittels und wenigstens eine Zuführung und eine Abführung eines zweiten Mediums, wie beispielsweise einer Verbrennungsluft, Abgas oder eines anderen Mediums aufweist. Ferner ist wenigstens eine Strömungseinrichtung für das Kältemittel und wenigstens eine Strömungseinrichtung für die Verbrennungsluft vorgesehen, wobei die Strömungswege der Strömungseinrichtungen eines Kältemittels und der Verbrennungsluft voneinander getrennt und die Strömungsrichtungen zumindest teilweise verschieden sind.

Unter einer Strömungseinrichtung wird dabei eine Einrichtung verstanden, welche das strömende Medium räumlich begrenzt, wie beispielsweise Rohre, insbesondere Flachrohre und dergleichen. Eine Einrichtung kann mehrere Komponenten aufweisen.

Mit dem Begriff Strömungseinrichtung wird darüber hinaus auch der Zwischenraum zwischen zwei Körper verstanden, der einen Strömungsweg bildet, wenn in diesem Zwischenraum ein Medium fliessen kann. So ist beispielsweise der Bereich zwischen zwei Flachrohren als Strömungseinrichtung anzusehen.

Unter einem Kältemittel ist allgemein jedes gasförmige oder flüssige Medium zu verstehen, welches eine geringere Temperatur als das zu kühlende Medium, d. h. die Verbrennungsluft aufweist. Als Kältemittel kommt insbesondere, Wasser, eventuell mit Zusätzen wie Glykol, insbesondere aus dem Kühlkreislauf, in Betracht, so dass im folgenden anstelle von Kältemittel auch von Wasser die Rede ist.

Unter dem Strömungsweg eines Mediums ist der Weg innerhalb einer Strömungseinrichtung zu verstehen, den das Kältemittel beispielsweise zwischen der Zuführung und der Abführung innerhalb der Vorrichtung zum Kühlen von Verbrennungsluft zurücklegt.

Die Strömungsrichtung ist die Flussrichtung, welche das Medium, das heisst das Kältemittel oder die Verbrennungsluft innerhalb der Strömungseinrichtungen zum Kühlen von Verbrennungsluft, zumindest über einen bestimmten Zeitraum hinweg einnimmt.

Die Erfindung ist ferner dadurch gekennzeichnet, dass die Strömungseinrichtungen in einem wenigstens zweiteiligen profilierten Gehäuse aufgenommen sind, wobei ein erstes Gehäuseteil im Querschnitt eine im wesentlichen U-förmige Grundform aufweist, welche durch ein zweites, im wesentlichen flächiges Gehäuseteil an der offenen Seite des ersten Gehäuseteils geschlossen wird.

Das Gehäuse der Vorrichtung weist ferner an zwei gegenüberliegenden Seiten wenigstens einen Einlass- und wenigstens einen Auslassflansch für die Verbrennungsluft auf.

Die Strömungseinrichtungen für die Verbrennungsluft und/oder das Kältemittel werden mittels wenigstens einer Rahmeneinrichtung, welche im Gehäuse aufgenommen ist, in wenigstens einem Bereich voneinander beabstandet gehalten.

Unter einem zweiteiligen Gehäuse ist zu verstehen, dass das Gehäuse nicht aus einem Grundkörper hergestellt wird; sondern zwei separate Teile aufweist, welche miteinander zusammengefügt und insbesondere verbunden werden.

Unter profiliert ist zu verstehen, dass die Kanten, an welchen die Gehäuseteile aneinandergefügt werden, nicht linear verlaufen, sondern in bestimmter Weise hiervon abweichen. So können beispielsweise in einem Gehäuseteil Kerben oder Nuten vorgesehen sein, in welche Vorsprünge des zweiten Gehäuseteils eingreifen. Ferner können auch Vorsprünge in beliebiger geometrischer Form vorgesehen sein, welche in dementsprechende Ausbuchtungen des entsprechenden anderen Gehäuseteils eingreifen.

Unter einer U-förmigen Grundform werden in der vorliegenden Erfindung, solche Formen verstanden, deren Querschnitt im wesentlichen durch ein Rechteck beschrieben werden, bei welchem eine der vier Seiten fehlt. Dabei können jedoch die einzelnen Ecken auch abgerundet sein oder eine Seite kreis- oder ellipsenförmig ausgeführt sein. Auch der Verlauf der einzelnen Seite muss nicht zwangsläufig linear sein.

Der Begriff "U-förmig" in der vorliegenden Erfindung beschreibt auch Gestaltungsformen, bei welchem im Querschnitt der weggelassene Seite eine längere Seite des Rechtecks ist.

Schliesslich werden auch solche Formen umfasst, welche einen im wesentlichen ellipsenförmigen Querschnitt aufweisen, wobei ein Segment aus dieser Ellipse ausgeschnitten ist.

Unter einem flächigen Gehäuseteil wird ein Gehäuseteil verstanden, welches sich im wesentlichen in zwei Dimensionen erstreckt, das heisst im wesentlichen eine Ebene bildet.

Unter einer Rahmeneinrichtung im Sinne der vorliegenden Erfindung wird jede Einrichtung verstanden, welche dazu geeignet ist, Strömungseinrichtungen in einem vordefinierten Abstand zueinander zu halten.

In einer bevorzugten Ausführungsform weist wenigstens ein Teil des zweiteiligen Gehäuses die Zuführung und die Abführung für das Kältemittel auf.

Bevorzugt sind die Zuführung und Abführung für das Kältemittel an derselben Seite des Gehäuses angeordnet. Alternativ können die Zuführung und die Abführung für das Kältemittel an verschiedenen, insbesondere gegenüberliegenden Seiten des Gehäuses angeordnet sein. Zuführung wie Abführung können auf gleicher Höhe oder auf unterschiedlicher Höhe an dem Gehäuse angeordnet sein. Auch kann ein zweifacher Zufluß und/oder Abfluß vorgesehen sein.

In einer Ausführungsform sind die Zuführung und die Abführung für das Kältemittel in der Nähe zweier Ecken der Vorrichtung angeordnet, wobei die Verbindung dieser Ecken die Raumdiagonale der Vorrichtung ist.

Bevorzugt handelt es sich bei den Strömungseinrichtungen der Verbrennungsluft um Flachrohre. Unter einem Flachrohr ist dabei ein Rohr zu verstehen, welches eine bestimmte Breite aufweist, und eine gegenüber dieser Breite geringe Höhe. Diese Flachrohre können einen rechteckigen, ellipsenförmige oder ähnlichen Querschnitt aufweisen. Bevorzugt werden die Flachrohre der Strömungseinrichtung der Verbrennungsluft im wesentlichen parallel zueinander angeordnet.

Bevorzugt weist die Strömungseinrichtung des Kältemittels Turbulenzeinrichtungen, wie beispielsweise Turbulenzgitter oder Platten, strukturierte Oberflächen, Turbulenzgeneratoren usw. auf.

Unter strukturierten Oberflächen wird dabei verstanden, dass die Oberflächen nicht glatt sind, sondern Vorsprünge, Rillen, Fahnen oder ähnliche Einrichtungen, welche die Turbulenz des daran vorbeifliessenden Mediums erhöhen, aufweisen und somit den Wärmeübergang zwischen Wand und Medium verbessern.

Bevorzugt weist die Strömungseinrichtung des Kältemittels Trennelemente auf, die wenigstens einen vorbestimmten Strömungsweg für das Kältemittel festlegen. Darunter ist insbesondere aber nicht ausschliesslich zu verstehen, dass das Kältemittel nicht auf dem kürzesten Weg vom Einlass zum Auslass gelangen kann, sondern diese Trennmittel bewirken, dass das Kältemittel im wesentlichen den gesamten Bereich des Gehäuses durchströmt. Auch kann darunter eine sogenannte Zwangsführung verstanden werden.

Bevorzugt sind die Bauteile der Vorrichtungen, wie beispielsweise die Strömungseinrichtungen, das Gehäuse, die Zu- und Abführung für das Kältemittef, der Einlass- und Auslassflansch für die Verbrennungsluft etc. aus wenigstens einem Material hergestellt, welches aus einer Gruppe von Materialien ausgewählt ist, die Metalle wie Aluminium, Eisen, Messing, Kupfer, Titan etc., Metalilegierungen wie Aluminiumlegierungen, Eisenlegierung etc., Kunststoffe wie PVC, PU, Duroplasten, faserverstärkte Kunststoffe etc. enthält.

In der bevorzugten Ausführungsform bildet das erste Gehäuseteil im wesentlichen drei profilierte Seitenflächen eines Quaders, wobei die Ausrichtung der Profilierung einen vorgegebenen Winkel zur Hauptströmungsrichtung der Verbrennungsluft einnimmt.

Unter einer profilierten Seitenfläche ist wiederum zu verstehen, dass die Seitenfläche keine glatte Fläche ist, sondern vordefinierte Abweichungen von einer glatten Oberfläche aufweist.

Bevorzugt weist das zweite Gehäuseteil eine an die Profilkontur des ersten Gehäuseteils angepasste Aussenkontur auf. Auf diese Weise wird erreicht, dass das zweite Gehäuseteil genau in durch die Profilierungen des ersten Gehäuseteils vorgegebene Fläche eingepasst werden kann.

In einer bevorzugten Ausführungsform ist der Einlass- und Auslassflansch wenigstens zweiteilig ausgebildet und schliesst das Gehäuse an zwei gegenliegenden Stirnseiten des Quader gas- und/oder flüssigkeitsdicht ab. Dabei weist der Einlass- und/oder der Auslassflansch bevorzugt einen tiefgezogenen Grundkörper mit einer Durchführung auf, welche einen vorgegebenen Abstand eines Rohres, insbesondere eines Anschlussrohres, aufnimmt oder in diesen eintritt. Zu diesem Zweck kann der Ein- oder Auslassflansch auch eine Erhebung, wie einen Wulst, aufweisen, welcher den Anschluss an ein weiteres Rohr verbessert

Bevorzugt ist die Zuführung und die Abführung für das Kältemittel als Durchführung im Gehäuse vorgesehen, welche den vorgegebenen Abschnitt eines Rohres, insbesondere eines Anschlussrohres aufnimmt, oder in diesen eintritt. Auch hier können wiederum Erhebungen oder Wulste an der Zuführung vorgesehen sein, welche einen Anschluss an ein Anschlussrohr erleichtem.

Bevorzugt bilden das zweite Gehäuseteil, das Begrenzungselement und die Flansche einen gas- und/oder flüssigkeitsdichten Abschluss der Stirnseiten des Gehäuses.

In einer weiteren bevorzugten Ausführungsform sind wenigstens zwei Rahmeneinrichtungen vorgesehen, welche wenigstens die Flachrohre der Strömungseinrichtung der Verbrennungsluft beabstandet halten. Dabei sind die Rahmeneinrichtungen bevorzugt in der Nähe der Enden der Flachrohre angeordnet. Es sind jedoch auch andere Anordnungen der Rahmeneinrichtungen denkbar. Insbesondere ist es denkbar, dass eine Rahmeneinrichtung gleichzeitig als Trennelement fungiert, um zu bewirken, dass das Kältemittel im wesentlichen über den gesamten Innenraum der Kältemittelströmungseinrichtung verteilt sein kann.

Bevorzugt handelt es sich bei der Rahmeneinrichtung um eine im wesentlich ebene Platte, welche eine vorgegebene Zahl an Durchführungen zur Aufnahme der Flachrohre aufweist. Diese Durchführungen weisen einen Querschnitt auf, der im wesentlichen dem Querschnitt der Flachrohre entspricht bzw. geringfügig grösser als letzterer ist.

In einer besonders bevorzugten Ausführungsform sind die Rahmeneinrichtung und die Flachrohre gas- und/oder flüssigkeitsdicht miteinander verbunden.

Bevorzugt ist ferner eine stoff-, kraft- und/oder formschlüssige Verbindung zwischen den Bauteilen der Vorrichtung vorgesehen. Dabei können in einer bevorzugten Ausführungsform die Bauteile der Vorrichtung zum Austausch von Wärme durch eine Lötverbindung verbunden sein.

In einer weiteren bevorzugten Ausführungsform ist die Rahmeneinrichtung eine Platte mit hochgestellten Rändern, welche insbesondere mit wenigstens einem Abschnitt der Innenkontur des Gehäuses verbunden sind. Die Rahmeneinrichtung kann jedoch auch anstelle der hochgestellten Ränder einen durchgezogenen, kantigen oder auch gerundeten Rand aufweisen.

Die vorliegende Erfindung ist ferner auf Verbrennungsmotoren mit einem Abgasturbolader oder Kompressor gerichtet, welche mindestens eine Vorrichtung zum Austausch von Wärme gemäss der vorliegenden Erfindung aufweist.

Weitere Vorteile und Ausgestaltungen der vorliegende Erfindung ergeben sich aus den beigefügten Figuren.

Darin zeigen:
- Fig. 1: einen erfindungsgemässen Wärmetauscher gemäss einer ersten Ausführungsform;
- Fig. 2: eine Detailansicht des erfindungsgemässen Wärmetauschers aus Fig. 1;
- Fig. 3: eine Detailansicht des Wärmetauschers aus den Figuren 1 und 2;
- Fig. 4: einen erfindungsgemässen Wärmetauscher gemäss einer weiteren Ausführungsform in zusammengebautem Zustand;
- Fig. 5: einen erfindungsgemässen Wärmetauscher aus Fig. 4 in einer teilweisen Explosionsansicht;
- Fig. 6: den erfindungsgemässen Wärmetauscher aus Fig. 4 in einer, weiteren Explosionsansicht;
- Fig. 7: eine Detailansicht des erfindungsgemässen Wärmetauschers aus Fig. 4;
- Fig. 8: eine Detailansicht des erfindungsgemässen Wärmetauschers aus den Figuren 4 bis 7;
- Fig. 9: einen erfindungsgemässen Wärmetauscher gemäss einer weiteren Ausführungsform in zusammengebautem Zustand;
- Fig. 10: der erfindungsgemässe Wärmetauscher nach Fig. 9 in einer teilweisen Explosionsansicht;
- Fig. 11: eine Darstellung des Wärmetauschers aus Fig. 10 in einer anderen Perspektive;
- Fig. 12: eine Detailansicht des Wärmetauschers aus Fig. 9; und
- Fig. 13: eine Detailansicht des Wärmetauschers aus den Figuren 9 bis 12.

Fig. 1 zeigt einen erfindungsgemässen Wärmetauscher in einer teilweisen Explosionsansicht. Die Bezugszeichen 1a und 1b beziehen sich auf eine Zuführung sowie eine Abführung für ein Kältemittel.

Bei diesem Kältemittel handelt es sich bevorzugt um Wasser, insbesondere Wasser mit Zusatzstoffen, wie beispielsweise Glykol, aus dem Kühlkreislauf. Es können jedoch auch andere Kältemittel, sowohl in einer gasförmigen als auch in einer flüssigen Phase, vorgesehen sein.

Die Bezugszeichen 3 und 4 beziehen sich auf eine Zuführung und eine Abrührung der Verbrennungsluft, das heisst der zu kühlenden Luft. Die Zu- und die Abführung sind in Form von Ein- bzw. Auslassflanschen ausgebildet, welche jeweils mit einer weiteren Zuleitung verbunden werden können. Diese Verbindungen können entweder dadurch zustande kommen, dass ein Rohr mit grösserem Umfang über die Flansche geschoben wird, oder dass ein Rohr mit kleinerem Umfang in die Öffnung eingeschoben wird. Bevorzugt kann an den jeweiligen Flanschen ein Wulst 9 vorgesehen sein, der eine stabilere Verbindung zwischen dem Zuleitungsrohr und dem Flansch ermöglicht.

Das Bezugszeichen 12 kennzeichnet eine Rahmeneinrichtung, deren Funktion nachfolgend eingehender beschrieben wird. Das Bezugszeichen 6 bezieht sich auf ein Gehäuse für die Vorrichtung zum Austauschen von Wärme. Die Zuführung und Abführung für das Kältemittel sowie die Zuführung und Abführung für das Verbrennungsgas sowie die Deckeleinrichtung 5 und die dieser gegenüberliegende Deckeleinrichtung sind nicht Bestandteil dieses Gehäuses.

In dieser Ausführungsform besteht das Gehäuse aus seinem ersten Teil 6a, der im wesentlichen eine U-förmige Gestalt ausweist. In Fig. 1 weist die offene Seite dieses U in Richtung des Pfeils A. Ferner weist das Gehäuse einen zweiten Teil 6b auf, der hier als Deckel ausgeführt ist, der die nach oben offene Seite des U-förmigen ersten Teils abdeckt.

Der U-förmige erste Teil weist dabei Profilierungen 13 auf, in welche der zweite Teil mit entsprechenden Profilierungen eingepasst wird.

In Fig. 1 ist der zweite Gehäuseteil 6b im wesentlichen in der Form eines Rechtecks ausgebildet, welches an seinen längeren Seiten eingesenkte Abschnitte aufweist.

Fig. 2 zeigt eine Detailansicht der in Fig. 1 gezeigten Vorrichtung zum Austausch von Wärme. Die Bezugszeichen 1a und 2a beziehen sich auf Flansche, in welchen die Zuführung und die Abführung für das Kältemittel 1 und 2 eingeschoben werden können. Das Bezugszeichen 6a bezieht sich wiederum auf den ersten U-förmigen Teil des Gehäuses, der eine Profilstruktur aufweist. Der zweite Teil, das heisst der Deckel des Gehäuses, wurde in dieser Zeichnung jedoch weggelassen. Das Bezugszeichen 12 zeigt wiederum die Rahmeneinrichtung.

In Fig. 3 ist als weitere Detailansicht das Innere des Gehäuses 6 der Vorrichtung zum Austausch von Wärme aus Fig. 1 gezeigt. Innerhalb des Gehäuses 6 sind Flachrohre 14 angeordnet, durch welche die Verbrennungsluft hindurchströmt. Zwischen den einzelnen Flachrohren sind profilierte Platten 15 angeordnet.

Unter Profilierung werden Einsenkungen, Erhöhungen, Furchen und dergleichen verstanden. Bevorzugt handelt es sich bei den Einrichtungen 15 auch um Turbulenzeinrichtungen wie Turbulenzgitter oder -platten, strukturierte Oberflächen, Turbulenzgeneratoren oder dergleichen.

Die Rahmeneinrichtung 12 dient dazu, die einzelnen Flachrohre 14 in einem vorbestimmten Abstand zu halten. Die Rahmeneinrichtung 12 weist einen Rand 12a auf, damit eine stabilere Verbindung zwischen dem Rahmen und dem Gehäuse erzielt werden kann.

Im Betrieb strömt das Kältemittel aus dem Kühlkreislauf durch die Zuführung 1 in die Vorrichtung. Hier wird sich das Kältemittel im wesentlichen über den gesamten Rauminhalt des Gehäuses verteilen, wobei die Profilierungen der Einrichtungen 15 den Wärmeaustausch mit den Flachrohren verbessern. Schliesslich wird das Kältemittel wieder über die Abführung 2 aus der Vorrichtung abgeleitet.

Der die Abführung für das Verbrennungsgas tragende Deckel 5 weist hier lediglich an drei Seitenrändern Ränder 5a und 5b auf, der dritte Seitenrand liegt an der dem Betrachter abgewandten Seite. An der vierten Seite wird ein vorstehender Teil 6c des Gehäuseteils 6b in den Deckel 5 eingeschoben.

Fig. 4 zeigt eine erfindungsgemässe Vorrichtung zum Austausch von Wärme in einer weiteren Ausführungsform im zusammengebauten Zustand. Die Bezugszeichen 1 und 2 beziehen sich wiederum auf eine Zuführung und eine Abführung für das Kältemittel. Die Bezugszeichen 3 und 4 bezeichnen Zu- und Abführungen für das Verbrennungsgas. Die Pfeile deuten jeweils die Strömungsrichtungen der Verbrennungsluft und des Kältemittels auf. Das Gehäuse weist wieder einen ersten U-förmigen Teil 6a und einen zweiten Teil in Form eines Deckels 6b' auf. Im Gegensatz zu der in Fig. 1 gezeigten Ausführungsform, ragt der zweite Teil, das heisst der Deckel, nicht in seitlicher Richtung über den U-förmigen ersten Teil hinaus; d. h. ein Abschnitt 6c ist hier nicht vorhanden.

Fig. 5 zeigt eine teilweise Explosionsansicht der in Fig. 4 gezeigten Vorrichtung zum Austausch von Wärme. Man erkennt, dass der zweite Teil, das heisst der Deckel 6b', mit dem ersten Teil, 6a, auf gleicher Höhe abschliesst. Im Gegensatz zu dem Deckel der Verbrennungsgasabführung 5 weist der Deckel der Verbrennungsgasabführung 5' vier seitlich gleich hinausragende Ränder 5a', 5b', 5c', 5d' (5c' und 5d' nicht gezeigt) auf.

In Fig. 6 ist eine Explosionsansicht der in Fig. 4 gezeigten Vorrichtung dargestellt. Man erkennt, dass die Flachrohre 14 durch die Rahmeneinrichtung 12 hindurch geschoben werden. Der zweite Teil des Gehäuses, das heisst der Deckel 6b, weist wiederum Profilierungen auf, die an die entsprechenden Profilierungen des ersten Teils des Gehäuses 6a angepasst sind. Beim Zusammenbau wird die Deckeleinrichtung 5 über den Rahmen 12 geschoben. Bevorzugt sind der Deckel für die Verbrennungsluftzuführung und der Deckel für die Verbrennungsluftabführung in gleicher Weise gebildet.

Fig. 7 zeigt eine Detailansicht der Vorrichtung aus Fig. 6. Das zweite Gehäuseteil 6b wurde weggelassen, um die Sicht auf das Innere des Gehäuses freizugeben.

In Fig. 8 wird ein weiteres Detail der Vorrichtung zum Austausch von Wärme gezeigt. Der Fluss des Kältemittels verläuft hier in ähnlicher Weise wie im Fall der ersten Ausführungsform und wird daher nicht eingehender beschrieben. Im Gegensatz zu der Rahmeneinrichtung in der ersten Ausführungsform, ist die Rahmeneinrichtung 12' hier nicht mit Rändern versehen, sondern im wesentlichen zweidimensional ausgeführt. Auch sind bei diesem Ausführungsbeispiel wieder die Einrichtungen 15, die im folgenden als Turbulänzgeneratoren bezeichnet werden, vorhanden.

Es ist jedoch auch möglich, anstelle dieser Turbulenzgeneratoren Freiräume zwischen den Flachrohren zu belassen, zwischen welche das Kältemittel im wesentlichen ungehindert strömen kann. In den vorliegenden Ausführungsformen ist die Vorrichtung auf dem Gegenstromprinzip basierend konzipiert, das heisst, die Zuführung des Kältemittels liegt auf der Seite der Abführung der Verbrennungsluft, die Abführung des Kältemittels liegt auf der Seite der Zuführung der Verbrennungsluft. Es ist jedoch auch möglich, die Position der Zuführung und Abführung des Kältemittels bzw. Zuführung und Abführung des Verbrennungsgases zu vertauschen.

Die Länge I der Vorrichtung liegt zwischen 50 mm und 600 mm, insbesondere zwischen 100 mm und 600 mm, bevorzugt zwischen 150 mm und 500 mm, weiter bevorzugt zwischen 200 mm und 400 mm. Die Höhe h der Flachrohre liegt zwischen 2 mm und 40 mm, insbesondere zwischen 4 mm und 10 mm, bevorzugt zwischen 7,5 mm und 8,5 mm.

In Fig. 10 ist eine weitere Ausführungsform der erfindungsgemässen Vor richtung zum Austausch von Wärme dargestellt. Der wesentliche Unter schied zu den oben beschriebenen Ausführungsformen liegt in der Ausgestaltung des zweiten Gehäuseteils 6b', das heisst des Deckels, und in der Ausgestaltung der Deckeleinrichtung 5". Die Deckeleinrichtung 5" wird aus einem einfachen Profil gebildet und weist daher lediglich zwei Seitenwände 5a und 5b auf. Der zweite Teil des Gehäuses 6b' wird in einen der Zwischenräume zwischen die Seitenwände 5a und 5b' eingeschoben.

Fig. 11 zeigt eine Darstellung der Vorrichtung aus Fig. 10 in einer anderen Perspektive. Da der Deckel 5" lediglich zwei Seitenwände aufweist, und durch das zweite Teil des Gehäuses 6b' lediglich eine Seitenwand ersetzt wird, ist eine Vorrichtung nötig, um die verbleibende Öffnung zu schliessen. Dies wird durch ein in die letzte Seitenwand eingeschobenes Blech 7 erreicht. Der entsprechende Deckel für die Zuführung des Verbrennungsgases 3 ist in entsprechender Weise ausgeführt. Es sei jedoch erwähnt, dass die beiden Deckel für die Zuführung und die Abführung des Verbrennungsgases vorzugsweise in gleicher Weise ausgeführt sind, dies jedoch nicht notwendigerweise der Fall ist. So können Deckel unterschiedlicher Ausführungsformen unterschiedlicher Ausführungsformen miteinander kombiniert werden.

Fig. 9 zeigt die erfindungsgemässe Vorrichtung zum Austausch von Wärme nach der dritten Ausführungsform in zusammengebautem Zustand.

In Fig. 12 ist eine Detailansicht der erfindungsgemässen Vorrichtung zum Austausch von Wärme in der dritten Ausführungsform gezeigt. Wie sich aus Fig. 12 und Fig. 13 ergibt, werden die Rahmeneinrichtungen 12 und 12a an die jeweiligen Enden der Flachrohre 14 aufgeschoben.

## Patentansprüche

1. Ladeluftkühler zum Austauschen von Wärme für die Kühlung der Verbrennungsluft von Verbrennungskraftmaschinen in Kraftfahrzeugen mit wenigstens einer Zuführung (1,1a) und einer Abführung (2,2a) eines ersten Mediums als Kältemittel), und wenigstens einer Zuführung und einer Abführung eines zweiten Mediums, als Verbrennungsluft, mindestens einer Strömungseinrichtung für das erste Medium, und einer Strömungseinrichtung (14) für das zweite Medium, wobei die Strömungswege der Strömungseinrichtungen des ersten Mediums und des zweiten Mediums voneinander getrennt und die Strömungsrichtungen zumindest teilweise verschieden sind
**dadurch gekennzeichnet,**
**dass** die Strömungseinrichtungen (14) in einem wenigstens zweiteiligen, profiliertem Gehäuse (6) aufgenommen sind, wobei ein erstes Gehäuseteil (6a) im Querschnitt eine im wesentlichen U-förmige Grundform aufweist, welche durch ein zweites, im Wesentlichen flächiges Gehäuseteil (6b, 6b') an der offenen Seite des ersten Gehäuseteils geschlossen wird, und dass das Gehäuse (6) an zwei gegenüberliegenden Seiten wenigstens einen Einlass- und wenigstens einen Auslassflansch (3, 4) für das zweite Medium aufweist, und dass die Strömungseinrichtungen (14) mittels wenigstens einer Rahmeneinrichtung (12, 12',12a), welche im Gehäuse (6) aufgenommen ist, in wenigstens einem Bereich voneinander beabstandet gehalten werden, wobei die Strömungseinrichtungen (14) Rohre sind, durch welche die Verbrennungsluft hindurchströmt.

2. Ladeluftkühler zum Austauschen von Wärme gemäß Anspruch 1, **dadurch gekennzeichnet, dass** wenigstens ein Teil des zweiteiligen Gehäuses (6) die Zuführung und die Abführung für das erste Medium aufweist.

3. Ladeluftkühler zum Austauschen von Wärme gemäß wenigstens einem der vorstehenden Ansprüche, **dadurch gekennzeichnet, dass** die Zuführung und die Abführung für das erste Medium an derselben Seite des Gehäuses angeordnet sind 1.

4. Ladeluftkühler zum Austauschen von Wärme gemäß wenigstens einem der vorstehenden Ansprüche, **dadurch gekennzeichnet, dass** die Zuführung und die Abführung für das erste Medium an verschiedenen, insbesondere gegenüberliegenden Seiten des Gehäuses (6) angeordnet sind.

5. Ladeluftkühler nach einem der vorhergehenden Ansprüche, **dadurch gekennzeichnet, dass** eine ein- oder zweifache Zu- und/oder Abführung für das erste Medium vorgesehen ist.

6. Ladeluftkühler zum Austauschen von Wärme gemäß wenigstens einem der vorstehenden Ansprüche, **dadurch gekennzeichnet, dass** die Strömungseinrichtungen (14) der Verbrennungsluft Flachrohre sind.

7. Ladeluftkühler zum Austauschen von Wärme gemäß Ansprüch 6, **dadurch gekennzeichnet, dass** die Flachrohre (14) der Strömungseinrichtung der Verbrennungsluft im Wesentlichen parallel zueinander angeordnet sind.

8. Ladeluftkühler nach einem der vorhergehenden Anspruche 6 oder 7, **dadurch gekennzeichnet, dass** die Flachrohre (14) in einer, zwei oder mehreren Reihen von paralleler Rohre angeordnet sind, wobei die Reihen von Flachrohren parallel und/oder seriell zueinander angeordnet sind.

9. Ladeluftkühler nach Anspruch 8 **dadurch gekennzeichnet, dass** die jeweiligen Reihen von Flachrohren (14) eine vorgebbare Anzahl von Rohren (14) umfasst.

10. Ladeluftkühler zum Austauschen von Wärme gemäß wenigstens einem der vorstehenden Ansprüche, **dadurch gekennzeichnet, dass** die Strömungseinrichtung des ersten Mediums Turbulenzeinrichtungen wie beispielsweise Turbulenzgitter oder -platten, strukturierte Oberflächen, Turbulenzgeneratoren etc. aufweist.

11. Ladeluftkühler nach Anspruch 10, **dadurch gekennzeichnet, dass** der Druckabfall im Bereich der Turbulenzeinrichtungen in Hauptströmungsrichtung höher ist als senkrecht zur Hauptströmungsrichtung.

12. Ladeluftkühler zum Austauschen von Wärme gemäß wenigstens einem der vorstehenden Ansprüche 6 bis 11 **dadurch gekennzeichnet, dass** die Strömungseinrichtung des ersten Mediums Strömungswege aufweist, die im wesentlichen durch den Abstand der Flachrohre (14) der Verbrennungsluft zueinander und/oder zum Gehäuse (6) und/oder durch die Turbulenzeinrichtungen bestimmt werden.

13. Ladeluftkühler zum Austauschen von Wärme gemäß wenigstens einem der vorstehenden Ansprüche, **dadurch gekennzeichnet, dass** die Strömungseinrichtung des ersten Mediums, Trennelemente aufweist, die wenigstens einen vorbestimmten Strömungsweg für das erste Medium festlegen.

14. Ladeluftkühler zum Austauschen von Wärme gemäß wenigstens einem der vorstehenden Ansprüche, **dadurch gekennzeichnet, dass** die Bauteile des Ladeluftkühlers wie beispielsweise die Strömungseinrichtungen, das Gehäuse (6), die zu- und Abführung für das erste Medium, der Einlass- und Auslassflansch (3, 4) für die Verbrennungsluft, aus wenigstens einem Material hergestellt sind, welches aus einer Gruppe von Materialien ausgewählt ist, die Metalle wie Aluminium, Eisen, Messing, Kupfer, Titan, etc. Metalllegierungen wie Aluminiumlegierung, Eisenlegierungen, etc. Kunststoffe PVC, PU, Duroplasten, faserverstärkte Kunststoffe, etc. enthält.

15. Ladeluftkühler zum Austauschen von Wärme gemäß wenigstens einem der vorstehenden Ansprüche, **dadurch gekennzeichnet, dass** das erste Gehäuseteil (6a) im Wesentlichen drei profilierte Seitenflächen eines Quaders bildet, wobei die Ausrichtung der Profilierung einen vorgegebenen Winkel zur Hauptströmungsrichtung des zweiten Mediums einnimmt.

16. Ladeluftkühler zum Austauschen von Wärme gemäß wenigstens einem der vorstehenden Ansprüche, **dadurch gekennzeichnet, dass** das zweite Gehäuseteil (6b, 6b') eine an die Profilkontur des ersten Gehäuseteils (6a) angepasste Außenkontur aufweist.

17. Ladeluftkühler zum Austauschen von Wärme gemäß wenigstens einem der vorstehenden Ansprüche, **dadurch gekennzeichnet, dass** der Einlass- und Auslassflansch (3,4,5) wenigstens zweiteilig ist und das Gehäuse (6) an zwei gegenüberliegenden Stirnseiten des Quaders gas- und/oder flüssigkeitsdicht abschließt.

18. Ladeluftkühler zum Austauschen von Wärme gemäß wenigstens einem der vorstehenden Ansprüche, **dadurch gekennzeichnet, dass** der Einlass- und/oder der Auslassflansch (3,4,5) einen tiefgezogenen Grundkörper mit einer Durchführung aufweist, welche einen vorgegebenen Abschnitt eines Rohres, insbesondere eines Anschlussrohrs aufnimmt oder in diesen eintritt.

19. Ladeluftkühler zum Austauschen von Wärme gemäß wenigstens einem der vorstehenden Ansprüche, **dadurch gekennzeichnet, dass** die Zuführung und die Abführung für das erste Medium eine Durchführung im Gehäuse (6) ist, welche einen vorgegebenen Abschnitt eines Rohres, insbesondere eines Anschlussrohrs (15) aufnimmt oder in diesen eintritt.

20. Ladeluftkühler zum Austauschen von Wärme gemäß wenigstens einem der vorstehenden Ansprüche, **dadurch gekennzeichnet, dass** der Einlass- und/oder der Auslassflansch (3,4,5) ein nach wenigstens zwei Seiten, insbesondere U-förmig gebogener Grundkörper (6a) mit einer Durchführung ist, welche einen vorgegebenen Abschnitt eines Rohres, insbesondere eines Anschlussrohrs aufnimmt oder in diesen Eintritt und wenigstens eine weitere Durchführung zur Aufnahme eine Begrenzungselements aufweist.

21. Ladeluftkühler zum Austauschen von Wärme gemäß wenigstens einem der vorstehenden Ansprüche, **dadurch gekennzeichnet, dass** das zweite Gehäuseteil (6b,6b'), das Begrenzungselement, die Flansche einen gas- und/oder flüssigkeitsdichten Abschluss der Stirnseiten des Gehäuses (6) bilden.

22. Ladeluftkühler zum Austauschen von Wärme gemäß wenigstens einem der vorstehenden Ansprüche 6 bis 21 **dadurch gekennzeichnet, dass** wenigstens zwei Rahmeneinrichtungen (12, 12',12a) vorgesehen sind, welche wenigstens die Flachrohre der Strömungseinrichtung der Verbrennungsluft beabstandet halten.

23. Ladeluftkühler zum Austauschen von Wärme gemäß wenigstens einem der vorstehenden Ansprüche 6 bis 22, **dadurch gekennzeichnet, dass** die Rahmeneinrich-A tung (12, 12',12a) ein im Wesentlichen ebene Platte ist, welches eine vorgegebene Zahl an Durchführungen zur Aufnahme der Flachrohre (14) aufweist.

24. Ladeluftkühler zum Austauschen von Wärme gemäß wenigstens einem der vorstehenden Ansprüche 6 bis 23 **dadurch gekennzeichnet, dass** die Rahmeneinrichtung (12, 12',12a) und die Flachrohre (14) gas- und/oder flüssigkeitsdicht verbunden sind.

25. Ladeluftkühler zum Austauschen von Wärme gemäß wenigstens einem der vorstehenden Ansprüche, **dadurch gekennzeichnet, dass** eine stoff-, kraft- und/oder formschlüssige Verbindung zwischen den Bauteilen der Vorrichtung vorgesehen ist.

26. Ladeluftkühler zum Austauschen von Wärme gemäß wenigstens einem der vorstehenden Ansprüche, **dadurch gekennzeichnet, dass** die Bauteile des Ladeluftkühlers zum Austausch von Wärme durch eine Lötverbindung verbunden sind.

27. Ladeluftkühler zum Austauschen von Wärme gemäß wenigstens einem der vorstehenden Ansprüche, **dadurch gekennzeichnet, dass** die Rahmeneinrichtung (12, 12',12a) eine Platte mit hochgestellten Rändern ist, welche insbesondere mit wenigstens einem Abschnitt der Innenkontur des Gehäuses (6) verbunden sind.

28. Ladeluftkühler zum Austauschen von Wärme gemäß wenigstens einem der vorstehenden Ansprüche, **dadurch gekennzeichnet, dass** die hochgestellten Ränder der Rahmeneinrichtung (12, 12',12a) scharfkantig oder abgerundete Ecken aufweisen.

29. Verbrennungsmotoren mit einem Abgasturbolader, welche wenigstens einen Ladeluftkühler zum Austauschen von Wärme gemäß wenigstens einem der Ansprüche 1 bis 28 aufweist.

## Claims

1. A charge air cooler for exchanging heat for cooling the combustion air of infernal combustion engines in motor vehicle with at least one feed means (1, 1a) and one discharge means (2, 2a) of a first medium as refrigerating agent, and at least one feed means and one discharge means of a second medium as the combustion air, at least one flow devices for the first medium and one flow device (14) for the second medium, wherein the flow paths of the flow devices of the first medium and of the second medium are separated from one another and the flow directions are at least partially different, **characterized in that** the flow devices (14) are accommodated in an at least two-component, contoured housing (6), wherein a first housing component (6a) has an essentially U-shaped outline cross section which is closed by a second, essentially planar housing component (6b, 6b') at the open side of the first housing component, and **in that** the housing (6) has, on two opposite sides, at least one inlet flange and at least one outlet flange (3, 4) for the second medium, and **in that** the flow devices (14) are held spaced apart from one another in at least one region by means of at least one frame device (12, 12', 12a) which is accommodated in the housing (6), wherein the flow devices (14) are pipes through which the combustion, air flows.

2. The charge air cooler for exchanging heat as claimed in claim 1, **characterized in that** at least one component of the two-component housing (6) has the feed means and the discharge means for the first medium.

3. The charge air cooler for exchanging heat, in particular as claimed in at least one of the preceding claims, **characterized in that** the feed means and the discharge means for the first medium are arranged on the same side of the housing.

4. The charge air cooler for exchanging heat, in particular as claimed in at least one of the preceding claims, **characterized in that** the feed means and the discharge means for the first medium are arranged on different, in particular opposite, sides of the housing (6).

5. The charge air cooler as claimed in one of the preceding claims, **characterized in that** a single or doubly feed means and/or discharge means is provided for the first medium.

6. The charge air cooler for exchanging heat, in particular as claimed in at least one of the preceding claims, **characterized in that** the flow devices (14) for the combustion air are flat pipes.

7. The charge air cooler for exchanging heat, in particular as claimed in claim 6, **characterized in that** the flat pipes (14) of the flow device for the combustion air are arranged essentially parallel to one another.

8. The charge air cooler as claimed in one of the preceding claims 6 or 7, **characterized in that** the flat pipes (14) are arranged in one, two or more rows of parallel pipes, wherein the rows of flat pipes are arranged parallel to one another and/or in series with one another.

9. The charge air cooler as claimed in claim 8, **characterized in that** the respective rows of flat pipes (14) comprise a predefinable number of pipes (14).

10. The charge air cooler for exchanging heat, in particular as claimed in at least one of the preceding claims, **characterized in that** the flow device of the first medium has turbulence devices such as, for example, turbulence grilles or plate, patterned surfaces, turbulence generators etc.

11. The charge air cooler as claimed in claim 10, **characterized in that** the drop in pressure in the region of the turbulence devices in the main direction of flow is greater than perpendicularly to the main direction of flow.

12. The charge air cooler for exchanging heat, in particular as claimed in at least one of the preceding claims 6 to 11, **characterized in that** the flow device of the first medium has flow paths which are determined essentially by the distance between the flat pipes (14) of the combustion air and/or the distance from the flat pipes to the housing (6) and/or by the turbulence devices.

13. The charge air cooler for exchanging heat, in particular as claimed in at least one of the preceding claims, **characterized in that** the flow device of the first medium has dividing elements which define at least one predetermined flow patch for the first medium.

14. The charge air cooler for exchanging heat, in particular as claimed ion at least one of the preceding claims, **characterized in that** the components of the charge air cooler such as, for example, the flow devices, the housing (6), the feed means and discharge means for the first medium, the inlet flange (3) and outlet flange (4) for the combustion air, etc. are manufactured from at least one material which is selected from a group of materials which contain metals such as aluminum, iron, brass, copper, titanium etc., metal alloys such as aluminum alloy, iron alloys, etc., plastics PVC, PU, duroplastics, fiber-reinforced plastics, etc.

15. The charge air cooler for exchanging heat, in particular as claimed in at least one of the preceding claims, **characterized in that** the first housing component (6a) forms essentially three contoured side faces of a cube, wherein the orientation of the contouring assumes a predefined angle with respect to the main direction of flow of the second medium.

16. The charge air cooler for exchanging heat, in particular as claimed in at least one of the preceding claims, **characterized in that** the second housing component (6b, 6b_{'}) has an external contour which is adopted to the profile contour of the first housing component (6a).

17. The charge air cooler for exchanging heat, in particular as claimed in at least one of the preceding claims, **characterized in that** the inlet flange and outlet flange (3, 4, 5) have at least two components, and the housing (6) is closed off on two opposite end sides of the cube in a gas-tight and/or liquid-tight fashion.

18. The charge air cooler for exchanging heat, in particular as claimed in at least one of the preceding claims, **characterized in that** the inlet flange and/or the outlet flange (3, 4, 5) have a deep-drawn base body with a bushing which accommodates a predefined section of a pipe, in particular of a connecting pipe, or fits into it.

19. The charge air cooler for exchanging heat, in particular as claimed in at least one of the preceding claims, **characterized in that** the feed means and the discharge means for the first medium are bushings in the housing (6) which accommodate a predefined section of a pipe, in particular of a connecting pipe (15), or fit into it .

20. The charge air cooler for exchanging heat, in particular as claimed in at least one of the preceding claims, **characterized in that** the inlet flange and/or the outlet flange (3, 4, 5) has a base body (6a) which is bent on at least two sides, in particular in the shape of a U, and has a bushing which accommodates a predefined section of a pipe, in particular of a connecting pipe, or fits into it, and has at least one further bushing for accommodating a boundary element.

21. The charge air cooler for exchanging heat, in particular as claimed in at least one of the preceding claims, **characterized in that** the second housing component (6b, 6b'), the boundary element and the flanges form a gas-tight and/or liquid-tight termination of the end sides of the housing (6).

22. The charge air cooler for exchanging heat, in particular as claimed in at least one of the preceding claims 6 to 21, **characterized in that** at least two frame devices (12, 12', 12a) are provided which keep at least the flat pipes of the flow device of the combustion air spaced apart.

23. The charge air cooler for exchanging heat, in particular as claimed in at least one of the preceding claims 6 to 22, **characterized in that** the frame device (12, 12', 12a) is an essentially planar plate which has a predefined number of bashings for accommodating the flat pipes (14).

24. The charge air cooler for exchanging heat, in particular as claimed in at least one of the preceding claims 6 to 23, **characterized in that** the frame devices (12, 12', 12a) and the flat pipes (14) are connected in a gays-tight and/or liquid-tight fashion.

25. The charge air cooler for exchanging heat, in particular as claimed in at least one of the preceding claims, **characterized in that** a materially joined, frictionally locking and/or positively locking confection is provided between the components of the device.

26. The charge air cooler for exchanging heat, in particular as claimed in at least one of the preceding claims, **characterized in that** the components of the charge air cooler for exchanging heat are connected by means of a soldered confection.

27. The charge air cooler for exchanging heat, in particular as claimed in at least one of the preceding claims, **characterized in that** the frame device (12, 12', 12a) is a plate with upturned edges which are connected, in particular, to at least one section of the internal contour of the housing (6).

28. The charge air cooler for exchanging heat, in particular as claimed in at least one of the preceding claims, **characterized in that** the turned up edges of the frame devices (12, 12', 12a) have sharply edged or rounded corners.

29. Internal combustion engines having an exhaust gas turbocharger which has at least one devices for exchanging heat as claimed in at least one of claims 1 to 28.

## Revendications

1. Refroidisseur d'air de suralimentation servant à l'échange de chaleur pour le refroidissement de l'air de combustion de moteurs à combustion interne dans des véhicule automobile, comprenant au moins une alimentation (1, 1a) et une évacuation (2, 2a) d'un premier milieu servant de fluide frigorigène, et au moins une alimentation et une évacuation d'un deuxième milieu servant d'air de combustion, d'au moins un dispositif d'écoulement pour le premier milieu et d'un dispositif d'écoulement (14) pour le deuxième milieu, où les trajectoires d'écoulement des dispositifs d'écoulement du premier milieu et du deuxième milieu sont séparées l'une de l'autre, et les dispositifs d'écoulement sont au moins partiellement différents,
**caractérisé en ce que** les dispositifs d'écoulement (14) sont logés dans un boîtier profilé (6) au moins en deux parties, où une première partie de boîtier (6a) présente, en section, une forme de base pratiquement en forme de U qui est fermée, sur le côté ouvert de la première partie de boîtier, par une deuxième partie de boîtier (6b, 6b') pratiquement bidimensionnelle, et **en ce que** le boîtier (6) présente, au niveau de deux côtés opposés, au moins une bride d'entrée et au moins une bride de sortie (3, 4) pour le deuxième milieu, et **en ce que** les dispositifs d'écoulement (14) sont maintenues espacés les uns des autres dans au moins une zone, au moyen d'au moins un dispositif à cadre (12, 12', 12a) qui est logé dans le boîtier (6), où les dispositifs d'écoulement (14) sont des tubes à travers desquels circule l'air de combustion.

2. Refroidisseur d'air de suralimentation servant à l'échange de chaleur selon la revendications 1, **caractérisé en ce qu'**au moins une partie du boîtier (6) en deux parties présente l'alimentation et l'évacuation pour le premier milieu.

3. Refroidisseur d'air de suralimentation servant à l'échange de chaleur selon au moins l'une ou l'autre des revendications précédentes, **caractérisé en ce que** l'alimentation et l'évacuation pour le premier milieu sont disposées sur le même côté du boîtier.

4. Refroidisseur d'air de suralimentation servant à l'échange de chaleur selon au moins l'une quelconque des revendications précédentes, **caractérisé en ce que** l'alimentation et l'évacuation pour le premier milieu sont disposées sur des côtés différentes du boîtier (6), en particulier sur des côtés opposés.

5. Refroidisseur d'air de suralimentation selon l'une quelconque des revendications précédentes, **caractérisé en ce qu'**il est prévu, pour le premier milieu, une alimentation et / ou une évacuation simple ou double.

6. Refroidisseur d'air de suralimentation servant à l'échange de chaleur selon au moins l'une quelconque des revendication précédentes, **caractérisé en ce que** les dispositifs d'écoulement (14) de l'air de combustion sont des tubes plats.

7. Refroidisseur d'air de suralimentation servant à l'échange de chaleur selon la revendication 6, **caractérisé en ce que** les tubes plats (14) du dispositif d'écoulement de l'air de combustion sont disposés pratiquement en étant parallèles entre eux.

8. Refroidisseur d'air de suralimentation selon la revendication 6 ou 7, **caractérisé en ce que** les tubes plats (14) sont disposés dans une, deux ou plusieurs rangées de tubes parallèles, où les rangées de tubes plats sont disposées de façon parallèle et / ou en série les unes par rapport aux autres.

9. Refroidisseur d'air de suralimentation selon la revendication 8, **caractérisé en ce que** les rangées respectives de tubes plats (14) comprennent une quantité de tubes (14) pouvant être prédéfinie.

10. Refroidisseur d'air de suralimentation servant à l'échange de chaleur selon au moins l'une quelconque des revendications précédentes, **caractérisé en ce que** le dispositif d'écoulement du premier milieu présente des dispositifs de turbulences, comme par exemple des grillés ou des plaques de turbulences des surfaces structurées, des générateurs de turbulence, etc.

11. Refroidisseur d'air de suralimentation selon la revendication 10, **caractérisé en ce que** la chute de pression se produisant dans la zone des dispositifs de turbulences est supérieure, dans la direction principale d'écoulement, à celle se produisant perpendiculairement à la direction principale d'écoulement.

12. Refroidisseur d'air de suralimentation servant à l'échange de chaleur selon au moins l'une quelconque des revendications 6 à 11, **caractérisé en ce que** le dispositif d'écoulement du premier milieu présente des trajectoires d'écoulement qui sont déterminées essentiellement par la distance des tubes plats (14) de l'air de combustion, les uns par rapport aux autres, et / ou par rapport au boîtier (6), et / ou par les dispositifs de turbulences.

13. Refroidisseur d'air de suralimentation servant à l'échange de chaleur selon au moins l'une quelconque des revendications précédentes, **caractérisé en ce que** le dispositif d'écoulement du premier milieu présente des éléments de séparation qui fixent au moins une trajectoire d'écoulement prédéfinie pour le premier milieu.

14. Refroidisseur d'air de suralimentation servant à l'échange de chaleur selon au moins l'une quelconque des revendication précédentes, **caractérisé en ce que** les composants du Refroidisseur d'air de suralimentation, comme par exemple les dispositifs d'écoulement, le boîtier (6), l'alimentation et l'évacuation pour le premier milieu, la bride d'entrée et la bride de sortie (3, 4) pour l'air de combustion, sont réalisés au moins dans un matériau qui est sélectionné parmi un groupe de matériaux qui comprend des métaux tels que de l'aluminium, du fer, du laiton, du cuivre, du titane, etc., des alliages de métaux tels que de l'alliages d'aluminium, des alliages de fer, etc., des matières plastiques comme des polychlorures de vinyle (PVC), des polyuréthannes (PU), des matières plastiques thermodurcissables, des matières plastiques renforcées par des fibres, etc.

15. Refroidisseur d'air de suralimentation servant à l'échange de chaleur selon au moins l'une quelconque des revendications précédentes, **caractérisé en ce que** la première partie de boîtier (6a) forme pratiquement trois surfaces latérale profilées d'un parallélépipède rectangle, où l'alignement du profilage fait un angle prédéfini par rapport à la direction principale d'écoulement du deuxième milieu.

16. Refroidisseur d'air de suralimentation servant à l'échange de chaleur selon au moins l'une quelconque des revendications précédentes, **caractérisé en ce que** la deuxième partie de boîtier (6b, 6b') présente un contour extérieur adapté au contour de profil de la première partie de boîtier (6a).

17. Refroidisseur d'air de suralimentation servant à l'échange de chaleur selon au moins l'une quelconque des revendication précédentes, **caractérisé en ce que** la bride d'entrée et la bride de sortie (3, 4, 5) sont au moins en deux parties, et le boîtier (6) se termine au niveau de deux côtés frontaux opposés du parallélépipède rectangle, en étant étanche aux gaz et / ou aux liquides.

18. Refroidisseur d'air de suralimentation servant à l'échange de chaleur selon au moins l'une quelconque des revendication précédentes, **caractérisé en ce que** la bride d'entrée et / ou la bride de sortie (3, 4, 5) présente un corps de base formé par emboutissage profond, comprenant un passage qui loge un tronçon prédéfini d'un tube, en particulier d'un tube de raccordement, ou bien pénètre dans ce tronçon.

19. Refroidisseur d'air de suralimentation servant à l'échange de chaleur selon au moins l'une quelconque des revendications précédentes, **caractérisé en ce que** l'alimentation et l'évacuation pour le premier milieu sont un passage dans le boîtier (6), passage qui loge un tronçon prédéfini d'un tube, en particulier d'un tube de raccordement (15), ou bien pénètre dans ce tronçon.

20. Refroidisseur d'air de suralimentation servant à l'échange de chaleur selon au moins l'une quelconque des revendication précédentes, **caractérisé en ce que** la bride d'entrée et / ou la bride de sortie (3, 4, 5) est un corps de base (6a) recourbé, en particulier en forme de U, sur au moins deux côtés, comprenant un passage qui loge un tronçon prédéfini d'un tube, en particulier d'un tube de raccordement, ou bien pénètre dans ce tronçon, ladite bride d'entrée et / ou bride de sortie présentant au moins un autre passage servant à loger un élément de délimitation.

21. Refroidisseur d'air de suralimentation servant à l'échange de chaleur selon au moins l'une quelconque des revendications précédentes, **caractérisé en ce que** la deuxième partie de boîtier (6b, 6b'), l'élément de délimitation, les brides ferment une partie terminale des côtés frontaux du boîtier (6), étanche aux gaz et / ou aux liquides.

22. Refroidisseur d'air de suralimentation servant à l'échange de chaleur selon au moins l'une quelconque des revendications 6 à 21, **caractérisé en ce qu'**il est prévu au moins deux dispositifs à cadre (12, 12'_{,} 12a) qui maintiennent espacés au moins les tubes plats du dispositif d'écoulement de l'air de combustion.

23. Refroidisseur d'air de suralimentation servant à l'échange de chaleur selon au moins l'une quelconque des revendications 6 à 22, **caractérisé en ce que** le dispositif à cadre (12, 12', 12a) est une plaqué pratiquement plané qui présente une quantité prédéfinie de passages servant à recevoir les tubes plats (14).

24. Refroidisseur d'air de suralimentation servant à l'échange de chaleur selon au moins l'une quelconque des revendications 6 à 23, **caractérisé en ce que** le dispositif à cadre (12, 12', 12a) et les tubes plats (14) sont assemblés en étant étanches aux gaz et / ou aux liquides.

25. Refroidisseur d'air de suralimentation servant à l'échange de chaleur selon au moins l'une quelconque des revendications précédentes, **caractérisé en ce qu'**il est prévu un assemblage entre les composants du dispositif, réalisé par continuité de matière, par action de forcé est / ou par complémentarité de forme.

26. Refroidisseur d'air de suralimentation servant à l'échange de chaleur selon au moins l'une quelconque des revendications précédentes, **caractérisé en ce que** les composants du refroidisseur d'air de suralimentation servant à l'échange de chaleur sont assemblés par un assemblage brasé.

27. Refroidisseur d'air de suralimentation servant à l'échange de chaleur selon au moins l'une quelconque des revendications précédentes, **caractérisé en ce que** le dispositif à cadre (12, 12'_{,} 12a) est une plaque comportant des bords, placés en hauteur, qui sont assemblés en particulier avec au moins un tronçon du contour intérieur du boîtier (6).

28. Refroidisseur d'air de suralimentation servant à l'échange de chaleur selon au moins l'une quelconque des revendications précédentes, **caractérisé en ce que** les bords du dispositif à cadre (12, 12', 12a), placés en hauteur, présentent des coins à bordes vifs ou arrondis.

29. Moteurs à combustion, interne comprenant un turbocompresseur à gaz d'échappement qui présente au moins un refroidisseur d'air de suralimentation servant à l'échange de chaleur selon au moins l'une quelconque des revendications 1 à 28.
